# EUROPÄISCHE PATENTSCHRIFT

(11) **EP 2 436 357 B1**
(45) Veröffentlichungstag und Bekanntmachung des Hinweises auf die Patenterteilung: **15.07.2015**
(21) Anmeldenummer: 11007495.2
(22) Anmeldetag: 14.09.2011
(51) Int. Cl.: A61G 13/08, A61G 13/10

(54) **Operationstisch mit verstellbaren Fussauslegern**
Operating table with adjustable support leg
Table d'opération avec pieds ajustables

(30) Priorität: 29.09.2010 DE 102010046845
(43) Veröffentlichungstag der Anmeldung: 04.04.2012
(73) Patentinhaber: Berchtold Holding GmbH, 78532 Tuttlingen (DE)
(72) Erfinder: Marugg, Silvio, 8234 Stetten (CH)
(74) Vertreter: Manitz, Finsterwald & Partner GbR

(56) Entgegenhaltungen:
- EP-A2- 0 790 050
- DE-A1- 3 805 431
- DE-A1-102004 040 721
- DE-B- 1 054 663
- US-A1- 2002 023 298
- US-B1- 6 499 163

## Beschreibung

Die vorliegende Erfindung betrifft einen Operationstisch nach dem Oberbegriff des Anspruchs 1 (vgl. US 2002/023298 A1).

Es ist die Aufgabe der Erfindung, einen Operationstisch der vorstehend genannten Art derart weiterzubilden, dass dieser bei erhöhter Stabilität den Zugang zum Patienten nicht beeinträchtigt.

Die Lösung dieser Aufgabe erfolgt durch die Merkmale des Anspruchs 1. Erfindungsgemäß sind die Fußausleger nicht starr befestigt sondern der Abstand zwischen den Fußauslegern lässt sich verändern, so dass der Freiraum zwischen den Fußauslegern an deren Ende, d.h. an der Stelle, an der die Füße befestigt sind, vergrößert werden kann. Hierdurch ist ein guter Zugang zum Patienten geschaffen und Teile der Patientenauflage können bis kurz über den Boden abgeklappt werden, da die Fußausleger nicht im Weg sind.

Ferner sind die Fußausleger verschwenkbar, d.h. derart verstellbar, dass sich der Abstand zwischen zwei benachbarten äußeren Enden der Fußausleger vergrößert. Durch Verschwenken der Fußausleger lässt sich der relative Abstand auf einfache Weise verändern, um den gewünschten Freiraum zu erhalten.

Für eine gute Stabilität ist es vorteilhaft, dass jeder Fußausleger ein Stützelement aufweist, das in eine zwischen dem Fußausleger befindliche Basis hineinbewegbar ist. Hierdurch wird sowohl in der Parallelstellung wie auch in der gespreizten Stellung der Stützelemente eine stabile Lagerung des Operationstisches erzielt.

Vorteilhafte Ausführungsformen der Erfindung sind in der Beschreibung der Zeichnungen sowie den Unteransprüchen beschrieben.

Nach einer ersten vorteilhaften Ausführungsform kann ein Antrieb zum Verschwenken der Fußausleger im Bereich der Schwenkachsen angeordnet ist. Bei dieser Ausführungsform ist eine kompakte Anordnung geschaffen.

Nach einer weiteren vorteilhaften Ausführungsform können die Fußausleger aus ihrer zueinander parallelen Lage in eine Position verstellbar sein, in der sie einen spitzen Winkel einschließen, der insbesondere etwa 10° bis etwa 40° beträgt.

Es kann vorteilhaft sein, wenn die Fußausleger durch eine einzige Drehspindel verschwenkbar sind, so dass beispielsweise mit Hilfe eines Elektromotors durch Antreiben der Drehspindel ein gleichzeitiges Verschwenken der beiden Fußausleger möglich ist. Hierzu kann die Drehspindel ein Linksgewinde und ein Rechtsgewinde aufweisen, um die gegenläufige Schwenkbewegung zu ermöglichen.

Nachfolgend wird die vorliegende Erfindung rein beispielhaft anhand einer vorteilhaften Ausführungsform und unter Bezugnahme auf die beigefügten Zeichnungen beschrieben. Es zeigen:
- Fig. 1: eine perspektivische Ansicht eines Fußes eines Operationstisches mit zwei Fußauslegern in Parallelstellung;
- Fig. 2: den Fuß von Fig. 1 mit den Fußauslegern in Spreizstellung;
- Fig. 3: eine perspektivische Rückansicht eines Teils des Fußes von Fig. 1 und Fig. 2; und
- Fig. 4: eine perspektivische Ansicht eines Operationstisches mit abgeklapptem Auflageteil.

Fig. 4 zeigt eine perspektivische Ansicht eines Operationstisches, wobei verschiedene Bauteile und Verkleidungsteile zur besseren Darstellung nicht gezeigt sind. Der Operationstisch umfasst eine Patientenauflage 15, die bei dem dargestellten Ausführungsbeispiel insgesamt drei zu einer Liegefläche aneinanderreihbare Auflageteile 15a, 15b und 15c aufweist. Die Patientenauflage 15 ist auf an sich bekannte Weise auf einer Säule 11 montiert, die wiederum von einem Fuß 10 getragen wird, der im Zusammenhang mit den Fig. 1 bis Fig. 3 näher beschrieben wird.

Der in den Fig. 1 - 3 dargestellte Fuß 10 weist bei dem dargestellten Ausführungsbeispiel insgesamt zwei Fußausleger 12 und 14 auf, die parallel zueinander angeordnet und an einer Fußwanne 16 befestigt sind. An den vier Enden der beiden Fußausleger 12 und 14 ist jeweils eine abklappbare Rolle 18 angeordnet, wobei in den Figuren lediglich eine der Rollen 18 dargestellt ist. Die Rollen 18 sind auf bekannte Weise als Lenkrollen ausgebildet und können für einen Transport des Tisches abgeklappt werden. Nach einem Anheben der Rollen ruht der Fuß auf vier Auflagen 20, von denen in Fig. 3 lediglich zwei erkennbar sind.

In Fig. 1 sind die beiden Fußausleger 12 und 14, die als hohle Holme ausgebildet sind, in ihrer Parallelposition dargestellt, in der diese parallel zueinander verlaufen. Aus dieser Parallelposition sind die beiden Fußausleger in eine in Fig. 2 dargestellte Spreizstellung verschwenkbar. Hierzu sind die beiden Fußausleger 12 und 14 über jeweils einen Bolzen 22 und 24 (vgl. Fig. 3) an der Fußwanne 16 angelenkt, so dass jeder Fußausleger 12 und 14 um eine vertikale Achse A von der Parallelstellung in die Spreizstellung verschwenkbar ist. Hierbei bilden die Bolzen 22 und 24 die vertikale Schwenkachse A für die Fußausleger. Hierdurch ist der Abstand zwischen den Fußauslegern und insbesondere zwischen den äußeren Enden der beiden Fußausleger 12 und 14 veränderbar. Wenn die beiden Fußausleger von der Parallelstellung in die Spreizstellung bewegt werden, vergrößert sich der zur Verfügung stehende Raum 17 (vgl. Fig. 4) zwischen den beiden Fußauslegern 12 und 14.

Für eine Bewegung der beiden Fußausleger sind verschiedenste Antriebsmittel denkbar. Beispielsweise können hierfür pneumatische, hydraulische oder elektrische Antriebe verwendet werden. Bei dem dargestellten Ausführungsbeispiel ist zum Verschwenken der beiden Fußausleger 12 und 14 ein einziger Antrieb vorgesehen, der im Bereich der Schwenkachsen A angeordnet ist, die durch die beiden Bolzen 22 und 24 gebildet sind. Wie Fig. 3 verdeutlicht, umfasst der Antrieb einen Elektromotor 26, der eine Drehspindel 28 antreibt, die an einem Ende mit einem Rechtsgewinde und an dem anderen Ende mit einem Linksgewinde versehen ist. Zusätzlich ist an der Drehspindel 28 ein Lager 30 vorgesehen, das über eine vertikale Montageplatte 32 in Schlitzen der Fußwanne 16 gehalten ist. Hierdurch wird eine zusätzliche Stabilisierung der Drehspindel 28 erreicht, die an ihren beiden Enden mit jeweils einer Spindelmutter 34 und 36 zusammenwirkt. Beide Spindelmuttern 34 und 36 sind an jeweils einem Fußausleger 12 und 14 um eine vertikale Schwenkachse verschwenkbar gelagert. Auf diese Weise kann durch Betätigen des Elektromotors 26 die Drehspindel 28 in Drehung versetzt werden, wodurch sich die beiden Spindelmuttern 34 und 36 aufeinander zu oder voneinander weg bewegen, was wiederum bewirkt, dass sich die beiden Fußausleger 12 und 14 in ihre Spreizstellung (Fig. 2) oder in ihre Parallelstellung (Fig. 1) bewegen.

Damit sowohl in der Parallelstellung wie auch in der Spreizstellung eine stabile Lage des Operationstisches sichergestellt ist, weist jeder Fußausleger 12 und 14 ein sich in die Fußwanne 16 erstreckendes Stützelement 38, 40 auf, das sich durch eine in der Fußwanne vorgesehene Öffnung hindurch erstreckt.

Bei dem dargestellten Ausführungsbeispiel ist das zentrale Auflageteil 15b, das über der Säule 11 angeordnet ist, etwa genau so groß wie das Auflageteil 15c und das ein Kopfteil bildende Auflageteil 15a ist etwa halb so groß wie die beiden Auflageteile 15b und 15c. Das Auflageteil 15a kann über einen Stellzylinder 19a nach unten abgeklappt werden. In gleicher Weise ist das Auflageteil 15c über einen Stellzylinder 19c in die in Fig. 4 dargestellte Vertikalposition abklappbar.

Wie Fig. 4 verdeutlicht, sind die beiden Fußausleger 12 und 14 in ihrer Spreizstellung an ihren äußeren Enden so weit auseinanderbewegt, dass der Raum 17 zwischen den beiden Fußauslegern 12 und 14 ermöglicht, dass das Auflageteil 15c bis in den Raum 17 zwischen den beiden Fußauslegern abklappbar ist. Obwohl also ein vergleichsweise langes Fußauflageteil 15c vorgesehen ist, das etwa die gleiche Längserstreckung wie das zentrale Auflageteil 15b besitzt, kann das Fußauflageteil 15c vollständig in die Vertikale abgeklappt werden, so dass dieses den Chirurgen nicht behindert.

Wie Fig. 4 ferner zeigt, weist das mittlere Auflageteil 15b an seiner zu dem abklappbaren Auflageteil 15c weisenden Stirnseite eine mittige Aussparung 21 auf, die dem Chirurgen insbesondere bei gynäkologischen Operationen einen zusätzlichen Freiraum bietet.

## Patentansprüche

1. Operationstisch, umfassend eine von einer Säule (11) getragene Patientenauflage, wobei die Säule (11) einen Fuß (10) mit Fußauslegern (12, 14) aufweist, die nebeneinander angeordnet sind, an einer Basis (16) angelenkt sind, und die sich in Längsrichtung der Patientenauflage (15) erstrecken, wobei
der Abstand zwischen den Fußauslegern (12, 14) veränderbar ist, und wobei
die Fußausleger (12, 14) insgesamt zwei Holme sind, die jeweils aus einer zueinander parallelen Stellung um eine vertikale Achse (A) in eine Spreizstellung bewegbar sind,
**dadurch gekennzeichnet, dass**
die Basis (16) zwischen den Fußauslegern (12, 14) angeordnet ist, jeder Fußausleger (12, 14) ein Stützelement (38, 40) aufweist, das in die zwischen den Fußauslegern befindliche Basis (16) hineinbewegbar ist, und
an den vier Enden der beiden Fußausleger (12,14) jeweils eine Rolle (18) angeordnet ist.

2. Operationstisch nach zumindest einem der vorstehenden Ansprüche,
**dadurch gekennzeichnet, dass**
ein Antrieb (26, 28, 34, 36) zum Verschwenken der Fußausleger (12, 14) im Bereich der Schwenkachsen (A) angeordnet ist.

3. Operationstisch nach zumindest einem der vorstehenden Ansprüche,
**dadurch gekennzeichnet, dass**
die Fußausleger (12, 14) aus ihrer zueinander parallelen Lage in eine Position verstellbar sind, in der sie einen spitzen Winkel einschließen, der insbesondere etwa 10° bis etwa 40° beträgt.

4. Operationstisch nach zumindest einem der vorstehenden Ansprüche,
**dadurch gekennzeichnet, dass**
die Fußausleger (12, 14) durch eine einzige Drehspindel (28) verschwenkbar sind.

5. Operationstisch nach zumindest einem der vorstehenden Ansprüche,
**dadurch gekennzeichnet, dass**
die Patientenauflage (15) ein Auflageteil (15c) aufweist, das bis in den Raum (17) zwischen zwei Fußauslegern (12, 14) abklappbar ist.

## Claims

1. An operating table, comprising a patient support carried by a column (11), wherein the column (11) has a foot (10) having at least two base arms (12, 14) which are arranged next to one another, which are hinged at a base (16) and which extend in the longitudinal direction of the patient support (15), wherein
the spacing between the base arms (12, 14) is variable;
and wherein
the base arms (12, 14) are two struts in total which are movable about a vertical axis (A) out of a mutually parallel position into a spread apart position,
**characterized in that**
the base (16) is arranged between the two base arms (12, 14), each base arm (12, 14) has a support element (38, 40) which can be moved into the base (16) located between the base arms, and respectively one castor (18) is arranged at the four ends of the two base arms (12, 14).

2. An operating table in accordance with at least one of the preceding claims,
**characterized in that**
a drive (26, 28, 34, 36) for pivoting the base arms (12, 14) is arranged in the region of the pivot axes (A).

3. An operating table in accordance with at least one of the preceding claims,
**characterized in that**
the base arms (12, 14) are adjustable out of their mutually parallel position into a position in which they include an acute angle which in particular amounts to approximately 10° to approximately 40°.

4. An operating table in accordance with at least one of the preceding claims,
**characterized in that**
the base arms (12, 14) are pivotable by a single spindle (28).

5. An operating table in accordance with at least one of the preceding claims,
**characterized in that**
the patient support (15) has a support part (15c) which can be folded down into the space (17) between two base arms (12, 14).

## Revendications

1. Table d'opération, incluant un support de patient porté par une colonne (11), ladite colonne (11) comprenant un pied (10) avec des consoles de pied (12, 14) qui sont agencées les unes à côté des autres, qui sont articulées sur une base (16) et qui s'étendent en direction longitudinale du support de patient (15), dans laquelle la distance entre les consoles de pied (12, 14) est modifiable, et dans laquelle
les consoles de pied (12, 14) sont au total deux bras, qui sont respectivement déplaçables à partir d'une position mutuellement parallèle autour d'un axe vertical (A) jusque dans une position écartée,
**caractérisée en ce que**
la base (16) est agencée entre les consoles de pied (12, 14),
chaque console de pied (12, 14) comprend un élément de soutien (38, 40) qui est déplaçable de manière à entrer dans la base (16) qui se trouve entre les consoles de pied, et
une roulette (18) est respectivement agencée aux quatre coins des deux consoles de pied (12, 14).

2. Table d'opération selon l'une au moins des revendications précédentes,
**caractérisée en ce qu'**un entraînement (26, 28, 34, 36) pour faire pivoter les consoles de pied (12, 14) est agencé dans la région des axes de pivotement (A).

3. Table d'opération selon l'une au moins des revendications précédentes,
**caractérisée en ce que** les consoles de pied (12, 14) sont déplaçables à partir de leurs positions mutuellement parallèles jusque dans une position dans laquelle ils forment un angle aigu, qui s'élève en particulier d'environ 10° à environ 40°.

4. Table d'opération selon l'une au moins des revendications précédentes,
**caractérisée en ce que** les consoles de pied (12, 14) sont capables de pivoter au moyen d'une unique broche rotative (28).

5. Table d'opération selon l'une au moins des revendications précédentes,
**caractérisée en ce que** le support de patient (15) comprend une partie formant support (15c), qui est susceptible d'être déployée jusque dans l'espace (17) entre deux consoles de pied (12, 14).
